# EUROPÄISCHE PATENTSCHRIFT

(11) **EP 0 060 811 B1**
(45) Veröffentlichungstag und Bekanntmachung des Hinweises auf die Patenterteilung: **19.12.1984**
(21) Anmeldenummer: 82810114.7
(22) Anmeldetag: 15.03.1982
(51) Int. Cl.: B41L 1/12

(54) **Anordnung zum Separieren und Schneiden einer Bahn aus einem Endlosformularsatz**
Means for separating and cutting a web from a continuous form set
Dispositif pour séparer et couper une bande d'une liasse en continu

(30) Priorität: 16.03.1981 CH 1780/81
(43) Veröffentlichungstag der Anmeldung: 22.09.1982
(73) Patentinhaber: Suter, Walter, CH-8142 Uitikon-Waldegg (CH)
(72) Erfinder: Suter, Walter, CH-8142 Uitikon-Waldegg (CH)
(74) Vertreter: Schmid, Rudolf

## Beschreibung

Die vorliegende Erfindung betrifft eine Anordnung zum Separieren und Schneiden einer Bahn aus einem Endlosformularsatz gemäss dem Gattungsbegriff des unabhängigen Anspruchs 1.

Die zunehmende Automation führt zu einer immer weiter verbreiteten Verwendung von Endlosformularsätzen. Diese bestehen aus einer Originalbahn und wenigstens einer Kopienbahn und entsprechend zwischengelegter Durchschreibepapierbahn, wie beispielsweise eine Kohlepapierbahn. Nach dem Drucken mit einem computergesteuerten Drucker müssen die einzelnen Bahnen separiert, die Seitenränder mit den Lochreihen abgeschnitten und die einzelnen Formulare müssen abgetrennt und wieder gestapelt werden. Da in den Endlosformularsätzen die einzelnen Bahnen miteinander verbunden sind, müssen zuerst diese Heftungen, z. B. die Kleber, in den Führungsrandlochungen aufgeschnitten werden, dann muss das Original losgelöst, das darunterliegende Kohlepapier und die Kopie bei einem Doppelpapiersatz je für sich gestapelt oder aufgerollt werden. Bei mehrlagigen Sätzen müssen entsprechend die weiteren Bahnen in der genannten Weise behandelt werden. Geräte für diesen Arbeitsschritt, sogenannte Separatoren, sind z. B. auf der US-A-4 094 498 oder der US-A-3 991 993 bekannt. Die einzelnen Stapel mit den Originalen und der Kopie oder den Kopien werden einem zweiten Gerät, der Schneidmaschine, zugeleitet, um die Ränder mit den Führungslochungen abzuschneiden und die einzelnen Formularblätter abzutrennen und zu stapeln. Dieser zuletzt genannte Vorgang wird für jede Kopie wiederholt.

Neben Formularbahnen mit querverlaufenden Schwächungslinien sind auch solche ohne Schwächungslinien bekannt. Bei den erstgenannten genügt zum Abtrennen der Formularblätter, dass ein erster Anpressmitnehmer mit einer bestimmten Geschwindigkeit läuft und ein zweiter Mitnehmer stromabwärts des ersten eine grössere Geschwindigkeit aufweist, um so die Bahnen bei den Schwächungslinien zu durchtrennen, wie die De-A-2417154 zeigt. Da hier das Abtrennen bei gleichbleibendem Materialfluss geschieht, können der Separator und die Schneidemaschine kombiniert werden.

Anders bei den Formularbahnen ohne Schwächungslinien. Hier ist ein Balkenmesserpaar quer zur Vorschubrichtung vorhanden und die Papierbahn muss einen Augenblick angehalten werden, wenn das Messerpaar betätigt wird. Dies führt zu einer Arbeitsweise Vorschieben-Schneiden-Beschleunigen und Vorschieben, also einer zyklischen Arbeitsweise, während der Separator nur eine kontinuierliche Arbeitsweise kennt.

Es sind auch keine Kombinationen eines Separators mit einer Schneidmaschine mit einem Quermesser auf dem Markte erhältlich, die zufriedenstellend und störungsfrei arbeiten. Die Aufgabe der Erfindung wird demgemäss darin gesehen, eine solche Gerätekombination zu schaffen, die einfach aufgebaut ist und die einen störungsfreien Betrieb gewährleistet.

Erfindungsgemäss wird dies durch die Merkmale im kennzeichnenden Teil des unabhängigen Anspruchs erreicht.

Ein Ausführungsbeispiel der Erfindung wird nachfolgend anhand der Zeichnung erläutert. Es zeigen :
Figur 1 einen Aufriss einer Anordnung zum Separieren und Schneiden von Formularbahnen aus Endlosformularsätzen, und
Figur 2 einen Grundriss der Anordnung nach Fig. 1.

In Fig. 1 und 2 lassen sich die beiden Geräte leicht erkennen, nämlich das Schneidgerät A mit einer Transportvorrichtung 10 und einem Rollenmesserpaar 20 zum Abschneiden der Ränder 2 mit den Transportlochreihen 1. In bekannter Weise bestehen die Rollenmesserpaare aus zwei einzelnen Messerrollen 21, 22. Ein Balkenmesser mit einem ortsfesten Messer 23 und einem beweglichen Messer 24 dient zum Abtrennen der einzelnen Formularblätter 7.

Das Gerät B ist im wesentlichen ein Separator, dem der Stapel 2 aus dem gefalteten Endlosformularsatz 3 eingangsseitig zugeführt wird. Mit einer Transportvorrichtung 30 wird der Endlosformularsatz 3 bewegt. Vor der Transportvorrichtung 30 befindet sich ein Paar MultiflexMesser 31, 32 zum Auftrennen der Heftungen zwischen den einzelnen Bahnen des Endlosformularsatzes 3. Stromabwärts der Transportvorrichtung 30 ist ein Trennblech 40 angeordnet, durch das der abgetrennte Teil des Formularsatzes oder der Resttormularsatz 6 nach hinten gegen den Stapel 2 umgelenkt wird, damit er auf einer Ablage 41 zu einem Stapel 8 aufgestapelt werden kann.

Die Durchschreibepapierbahn 5 wird aussenseitig über das Trennblech 40 gezogen und mit einem Haspel 50 zu einer Rolle aufgewickelt.

Die Originalschriftpapierbahn 4 wird der nachfolgenden oder zweiten Transportvorrichtung 10 zugeleitet und wird im Gerät A in der beschriebenen Weise verarbeitet.

Der Haspel 5 besteht aus vier Fingern 51, 52, 53 und 54 und wird durch den Antrieb für die Transportvorrichtungen 10, 30, die Messerpaare 20 und die Querbalkenmesser 23, 24 über eine Rutschkupplung 55 mit einstellbarem Mitnehmerdruck angetrieben.

Im Betrieb hat sich gezeigt, dass mit der ersten Transportvorrichtung 30, die den bis auf die getrennte Heftung noch intakten Endlosformularsatz 3 transportiert, die Abnahme vom Stapel 2 gleichmässig erfolgt. Auch hat sich die Anordnung der Multiflexmesser 31, 32 stromaufwärts der ersten Transportvorrichtung 30 als günstig herausgestellt, weil der Formularsatz 3 durch das Eingreifen der Transportzähne nach dem Auftrennen der Heftung noch zusammengehalten wird.

Die zyklische Arbeitsweise des Gerätes A, die sich in älteren Anordnungen auf den Haspel 50 auswirkte, indem beim Anhalten der Papierbahn 4 der Haspel 50 eine Zugkraft auf das Kohlepapier 5 ausübte und, weil das Kohlepapier nur eine geringe Zugfestigkeit hat, konnte oftmals festgestellt werden, dass dieses in der Folge zerriss.

Mit der Stromaufwärtigen Transportvorrichtung 30 wird die Abgabe des Kohlepapiers 5 zum Haspel 50 gesteuert, das heisst, die erste Transportvorrichtung 30 wirkt auf den Haspel 40 ein und stellt dessen gleichmässige Drehzahl auf die Fördergeschwindigkeit der Transportvorrichtung (30) ein. Somit können beide Transportvorrichtungen 10, 30 angehalten werden, wenn der Transport der Papierbahn 4 während der Betätigung der Balkenmesser 21, 22 angehalten wird und damit wird auch der Haspel 50 angehalten.

Oder die erste Transportvorrichtung 30 kann durchgehend den Endlosformularsatz 3 fördern und die zweite Transportvorrichtung 10 kann intermittierend arbeiten. Beide Möglichkeiten bewirken kein Fehlverhalten des Haspels 50.

## Patentansprüche

1. Anordnung zum Separieren einer Papierbahn (4) aus einem Formularsatz (3) bei gleichzeitigem Entfernen des Durchschreibepapiers (5) und Stapelung des verbleibenden Teils (6) des Formularsatzes zwischen einer ersten Transportvorrichtung (30) für den Transport des Formularsatzes und einer nachfolgenden Transportvorrichtung (10) für die separierte Papierbahn, dadurch gekennzeichnet, dass in Flussrichtung vor der ersten Transportvorrichtung (30) ein Multiflex-Messerpaar (31, 32) zum beidseitigen Entheften der vom Formularsatz (3) abzutrennenden Bahn (4) und nach dieser ersten Transportvorrichtung (30) ein Trennblech (40) zum Trennen des Durchschreibepapiers (5) vom verbleibenden Teil (6) der Formularbahn angeordnet sind, und dass nachfolgend an die zweite Transportvorrichtung (10) beidseits ein Rollenmesserpaar (20) zum Abschneiden der Randlochbänder (9) und eine Balkenmesservorrichtung (23, 24) zum Abtrennen der einzelnen Formularblätter (7) vorhanden sind.

2. Anordnung nach Anspruch 1, dadurch gekennzeichnet, dass wenigstens die erste Transportvorrichtung (30) mit Transportzahnbänder zur Führung und Ausrichtung der Bahnen ausgerüstet ist.

3. Anordnung nach Anspruch 1 oder 2, dadurch gekennzeichnet, dass das Trennblech (40) unter dem oberen Trum für die Beförderung der abgetrennten Bahn (4) angeordnet ist.

4. Anordnung nach Anspruch 3, dadurch gekennzeichnet, dass ein Haspel (50) über eine Ruschkupplung (55) mit dem Antrieb verbunden ist, und dass dieser Haspel (50) ebenfalls unter dem genannten oberen Trum angeordnet ist.

## Claims

1. Apparatus for separating a paper web (4) from a form set (3) while simultaneously removing copying paper (5) and stacking the remaining part (6) of the form set between a first conveyor (30) for the transport of the form set and a downstream situated conveyor (10) for the separated paper web, characterised in that in the direction of movement upstream of the first conveyor (30) is arranged a pair of multiflex knives (31, 32) for bilateral unstitching of the web (4) which is to be separated from the form set (3) and downstream of said first conveyor (30) is a separation sheet (4) for separating the copying paper (5) from the remaining part (6) of the form web, and that downstream of the second conveyor (10) is on both sides provided a pair (20) of rotary knives for cutting off strips (9) with the perforation and a beam-knive cutter (23, 24) for severing the individual form sheets (7).

2. Apparatus according to Claim 1, characterised in that at least the first conveyor (30) is provided with conveyor belts for the guidance and alignment of the webs.

3. Apparatus according to Claim 1 or 2, characterised in that the separation sheet (40) is situated below the upper run for the transport of the separated web (4).

4. Apparatus according to Claim 3, characterised in that a winder (50) is, via a slipping clutch (55), connected to the drive, and that said winder (50) is also situated below said upper run.

## Revendications

1. Dispositif pour séparer une bande de papier (4) d'une liasse de formulaires (3) en continu, tout en assurant concomitamment l'enlèvement du papier de duplication (5) et l'empilement de la partie restante (6) de la liasse de formulaires entre un premier dispositif de transport (30) acheminant ladite liasse et un dispositif suivant (10) provoquant l'acheminement de la bande de papier séparée, dispositif caractérisé par le fait que, par rapport à la direction du défilement, respectivement avant le premier dispositif de transport (30) et après ce premier dispositif de transport (30), se trouvent une paire de couteaux Multiflex (31, 32) pour débrocher de part et d'autre la bande (4) devant être détachée de la liasse de formulaires (3), ainsi qu'une tôle séparatrice (40) destinée à séparer le papier de duplication (5) de la partie restante (6) de ladite bande ; et par le fait que, dans la succession du second dispositif de transport (10), sont respectivement prévus de part et d'autre, une paire de rouleaux de sectionnement (20) pour détacher par sectionnement les bandes marginales perforées (9), ainsi qu'un dispositif à massicots (23, 24) pour détacher les feuillets de formulaires individuels (7).

2. Dispositif selon la revendication 1, caractérisé par le fait qu'au moins le premier dispositif de transport (30) est équipé de rubans à dents d'acheminement pour guider et aligner les bandes.

3. Dispositif selon la revendication 1 ou 2, caractérisé par le fait que la tôle séparatrice (40) est disposée au-dessous du brin supérieur afin d'assurer l'acheminement de la bande séparée (4).

4. Dispositif selon la revendication 3, caractérisé par le fait qu'un touret (50) est relié au mécanisme d'entraînement par l'intermédiaire d'un accouplement par glissement (55) ; et par le fait que ce touret (50) est également disposé au-dessous du brin supérieur précité.
